# EUROPÄISCHE PATENTSCHRIFT

(11) **EP 0 933 312 B1**
(45) Veröffentlichungstag und Bekanntmachung des Hinweises auf die Patenterteilung: **30.10.2002**
(21) Anmeldenummer: 99101142.0
(22) Anmeldetag: 21.01.1999
(51) Int. Cl.: B65D 85/64

(54) **Einziehbare Verpackung**
Shrinkable package
Emballage rétractable

(30) Priorität: 30.01.1998 ES 9800176
(43) Veröffentlichungstag der Anmeldung: 04.08.1999
(73) Patentinhaber: BSH Fabricacion, S.A., 31191 Esquiroz (Navarra) (ES)
(72) Erfinder: Garcia, Eduardo, Esquiroz, Navarra (ES)
(74) Vertreter: Thoma, Lorenz

(56) Entgegenhaltungen:
- EP-A- 0 488 094
- DE-A- 19 646 638
- FR-A- 2 692 865
- US-A- 4 913 290

## Beschreibung

### GEGENSTAND DER ERFINDUNG

Die vorliegende Erfindung betrifft eine einziehbare Verpackung, die, da sie vorzugsweise zur mehrwertigen Verpackung von großen Haushaltsgeräten, wie z.B. Kühlschränken, Herden, Waschmaschinen, Spülmaschinen oder ähnlichem, verwendet wird, zur Aufgabe hat, ihre Wiederverwendung mit dem gleichen Haushaltsgerätemodell oder mit Haushaltsgeräten gleicher Höhe aber verschiedener Modelle zu ermöglichen.

Eine weitere Aufgabe der Erfindung ist es, die Verpackung im Angriffsbereich der Handwagen und der Gabelhubstapler mit einem Schutz zu versehen.

### HINTERGRUND DER ERFINDUNG

Nach dem Stand der Technik ist die Verwendung von Verpackungen für Haushaltsgeräte, die eine Kiste aus Karton umfassen, in der das Haushaltsgerät eingeschlossen ist, bekannt.

Diese Art von Verpackung ist nicht dicht, weshalb die Möglichkeit besteht, daß das Gerät während des Transports verschmutzt wird.

Außerdem wirft nach dem Auspacken des Gerätes, falls die Kiste aus Karton wiederverwendet werden soll, die Lagerung dieser das Problem auf, daß sie beträchtlichen Raum einnimmt.

Gegenwärtig wurde, um diese Nachteile zu beseitigen, ein als einziehbar bezeichnetes Verpackungssystem vorgesehen, das eine Reihe von auseinandernehmbaren Teilen aufweist, umfassend eine Grundfläche oder einen Boden, einen Deckel und mehrere Kantenleisten, die entlang der Kanten des Körpers in Form eines Parallelepipeds vom Boden bis zum Deckel angebracht sind, so daß dann eine einziehbare Plastikfolie so angebracht wird, daß beim Anlegen von Hitze mit einer speziellen Maschine die Plastikfolie die Verpackung vollständig bedeckt und mit ihr verbunden bleibt. Eine solche Verpackung wird durch FR 2 692 865 offenbart.

Diese Art von Verpackung hat den Nachteil, daß es zum Herausnehmen des Haushaltsgerätes erforderlich ist, den einziehbaren Plastiküberzug zu zerreißen, so daß ihre Wiederverwendung seitens des Benutzers schwierig wird, da sie nach der Verpackung kein zuverlässiges Mittel zur Stützung der ganzen Struktur auf dem Haushaltsgerät aufweist.

Außerdem ist es bei dieser Art von Verpackung erforderlich, zur Anbringung der ausweisenden Firmenzeichen des Haushaltsgerätes und der weiteren erforderlichen Angaben einen Aufkleber oder ein ähnliches Element auf dem einziehbaren Plastiküberzug anzubringen, und es ist nicht möglich, sie direkt in die Verpackung einzuschließen. Außerdem geht, da die Beschichtung nicht wiederverwendbar ist, die darin enthaltene Information verloren.

### BESCHREIBUNG DER ERFINDUNG

Um die oben angegebenen Nachteile zu beseitigen, hat die Erfindung eine einziehbare Verpackung der Art geschaffen, die eine Reihe von auseinandernehmbaren Teilen aufweist, umfassend eine Grundfläche oder einen Boden, einen Deckel und mehrere Kantenleisten, die entlang der Kanten des Körpers des Gerätes in Form eines Parallelepipeds vom Boden bis zum Deckel angebracht sind.

Die Neuerung der Erfindung besteht in der Tatsache, daß auf die Kantenleisten der Verpackung vorzugsweise durch Gleiten ein Überzug gemäß dem kennzeichnenden Teil des Anspruchs 1 angebracht wird, der den Körper des Gerätes mindestens in einem Abschnitt seiner Höhe umgibt, so daß der Vorgang des Verpackens erleichtert wird und gleichzeitig ein Schutzmittel wenigstens im Angriffsbereich der Handwagen und der Gabelhubstapler, die die Lade- und Entladevorgänge der Haushaltsgeräte im Transportmittel durchführen, bereitgestellt wird.

Diese Umhüllung erlaubt es ebenfalls, daß das Firmenzeichen und verschiedene Angaben bezüglich des Haushaltsgerätes aufgedruckt werden können, wodurch die Verwendung von Aufklebern oder ähnlichen Elementen zum Anzeigen der obengenannten Informationen vermieden wird. Zu diesem Zweck dient die äußere Fläche der Umhüllung als Träger der Identifizierung des Haushaltsgerätes. Natürlich können auf der Umhüllung auch Aufkleber angebracht werden, mit dem Vorteil, daß die Information durch die Wiederverwendbarkeit der Umhüllung nicht verloren geht.

Ein anderes Merkmal der Erfindung besteht in der Tatsache, daß die Höhe der Umhüllung wesentlich geringer ist als die Höhe des Körpers des Gerätes und vorzugsweise in Abhängigkeit vom Angriffsbereich der Handwagen und der Gabelhubstapler in einem bestimmten Abstand vom oberen und/oder unteren Ende der Kantenleisten angebracht ist.

In mindestens eine Kantenleiste wird ein Anschlag oder ein Anschlagpaar eingeschlossen, um die Umhüllung in die richtige Lage zu bringen.

Gemäß dem Ausführungsbeispiel umfaßt jede der Kantenleisten einen Anschlag, der durch eine kleine Abstufung begrenzt ist, so daß die Umhüllung durch Gleiten angefügt wird, bis sie an die Abstufung anstößt.

Die Umhüllung weist eine hohle und rechtwinklige Gestalt auf und ist aus vier ebenfalls rechtwinkligen Flächen gebildet, welche im wesentlichen auf einer einzigen Ebene gedreht werden können, so daß die Anbringung durch Gleiten auf den Kantenleisten der Verpackung gemäß zwei verschiedenen Lagen ausgeführt werden kann.

In einem bevorzugten Ausführungsbeispiel ist die Umhüllung vorzugsweise aus Karton.

Nach Anbringung der Umhüllung wird die Verpackung wenigstens teilweise mit einer durchsichtigen einziehbaren Folie überzogen.

Um ein besseres Verständnis dieses beschreibenden Berichtes zu ermöglichen und als wesentlicher Bestandteil des letzteren werden im folgenden eine Reihe von Figuren angefügt, in denen der Gegenstand der Erfindung auf erklärende und nicht einschränkende Weise dargestellt wurde.

### KURZE ERLÄUTERUNG DER FIGUREN

Figur 1 - Zeigt eine auseinandergezogene perspektivische Ansicht eines Ausführungsbeispiels der Verpackung der Erfindung, sowie seine Anordnung bezüglich eines Haushaltsgerätes, wie z.B. eines Kühlschrankes.
Figur 2 - Zeigt eine perspektivische Ansicht der zusammengebauten Verpackung der Erfindung ohne das einziehbare Plastik und ohne das Haushaltsgerät, um ein besseres Verständnis der Struktur der zusammengebauten Verpackung zu ermöglichen.

### BESCHREIBUNG EINES AUSFÜHRUNGSBEISPIELS DER ERFINDUNG

Im folgenden wird die Erfindung auf der Grundlage der oben erläuterten Figuren beschrieben.

Die Verpackung der Erfindung umfaßt eine Grundfläche oder einen Boden 1, auf den das Haushaltsgerät 2 gestellt wird, so daß es in dieser Stellung möglich ist, Kantenleisten 3 anzubringen, die sich über den Kanten des Haushaltsgerätes 2 befinden.

Im folgenden wird eine Umhüllung 4 durch Gleiten angebracht, die in Stellung gebracht wird, bis sie mit Anschlägen 5 in Berührung kommt, die an jeder der Kantenleisten 3 vorgesehen sind, und die mit Hilfe von Abstufungen gebildet werden.

Die Anordnung der Umhüllung 4 bringt die verschiedenen Kantenleisten 3 miteinander in Verbindung und verbindet sie untereinander.

In der Folge wird ein Deckel 6 angebracht, der das Ganze an seiner Oberseite schließt, wodurch er der Verbindung der Kantenleisten 3 eine größere Festigkeit verleiht und eine obere Auflage darstellt, um die Anbringung eines Überzugs, der aus einer durchsichtigen einziehbaren Plastikfolie gebildet ist, zu ermöglichen, so daß das Ganze dicht verschlossen ist, wodurch verhindert wird, daß das Haushaltsgerät 2 während des Transportes verschmutzt wird.

Die Anschläge 5 befinden sich in einer gewissen Höhe, so daß die Umhüllung 4 sich im Angriffsbereich der Handwagen und der Gabelhubstapler befindet, die die Lade- und Entladevorgänge der Kühlschränke 2 in den Mitteln, die transportiert werden müssen, durchführen, so daß das Haushaltsgerät 2 besser geschützt wird.

Die Umhüllung 4 erlaubt es, daß auf ihrer äußeren Fläche ein Bereich 7 dazu bestimmt wird, daß die verschiedenen Daten bezüglich des Haushaltsgerätes 2 aufgedruckt werden, so daß die Marke und die weiteren Eigenschaften des Haushaltsgerätes gezeigt werden, so daß sie von außen sichtbar sind. Außerdem geht diese Information nicht verloren, da die Umhüllung wiederverwendbar ist.

## Patentansprüche

1. Einziehbare Verpackung zur besonderen Anwendung für die mehrwertige Verpackung von großen Haushaltsgeräten (2), wie z.B. Kühlschränken, Herden, Waschmaschinen, Spülmaschinen oder ähnlichem, die auseinandernehmbare Teile aufweist, umfassend eine Grundfläche oder einen Boden (1), einen Deckel (6) und mehrere Kantenleisten (3), die entlang der Kanten des Körpers des Haushaltsgerätes (2) in Form eines Parallelepipeds vom Boden (1) bis zum Deckel (2) angebracht sind, wobei auf den Kantenleisten (3) der Verpackung eine Umhüllung (4) angebracht wird, die den Körper des Haushaltsgerätes (2) mindestens in einem Abschnitt seiner Höhe umschließt, **dadurch gekennzeichnet, daß** die Umhüllung (4) in einem gewissen Abstand vom oberen und/oder unteren Ende der Kanten angebracht ist und vorzugsweise durch Gleiten angebracht wird.

2. Einziehbare Verpackung nach Anspruch 1, **dadurch gekennzeichnet, daß** die Höhe der Umhüllung (4) wesentlich geringer ist als die Höhe des Körpers des Haushaltsgerätes (2).

3. Einziehbare Verpackung nach Anspruch 2, **dadurch gekennzeichnet, daß** in mindestens einer der Kantenleisten (3) ein Anschlag (5) oder ein Anschlagpaar eingeschlossen ist, um die Umhüllung (4) in die richtige Stellung zu bringen.

4. Einziehbare Verpackung nach einem der vorhergehenden Ansprüche, **dadurch gekennzeichnet, daß** die Umhüllung eine hohle und rechtwinklige Gestalt aufweist und aus vier ebenfalls rechtwinkligen Flächen gebildet ist, wobei die Oberflächen im wesentlichen auf einer einzigen Ebene gedreht werden können.

5. Einziehbare Verpackung nach einem der vorhergehenden Ansprüche, **dadurch gekennzeichnet, daß** die Umhüllung (4) vorzugsweise aus Karton ist.

6. Einziehbare Verpackung nach einem der vorhergehenden Ansprüche, **dadurch gekennzeichnet, daß** die Außenfläche der Umhüllung (4) als Träger der Identifizierung des Haushaltsgerätes dient.

7. Einziehbare Verpackung nach einem der vorhergehenden Ansprüche, **dadurch gekennzeichnet, daß** die Verpackung wenigstens teilweise mit einer durchsichtigen einziehbaren Folie überzogen ist.

## Claims

1. Shrinkable packaging for special use for high-quality packaging of large domestic appliances (2), such as, for example, refrigerators, ovens, washing machines, dishwashers or similar, which have detachable parts, comprising a base surface or a base (1), a top (6) and several edge strips (3) which are mounted along the edges of the body of the domestic appliance (2) in the form of a parallelepiped from the base (1) to the top (2), wherein a sheathing (4) is mounted on the edge strips (3) of the packaging and encloses the body of the domestic appliance (2) in at least a section of its height, **characterised in that** the sheathing (4) is mounted at a specific spacing from the upper and/or lower ends of the edges and preferably by sliding.

2. Shrinkable packaging according to claim 1, **characterised in that** the height of the sheathing (4) is substantially less than the height of the body of the domestic appliance (2).

3. Shrinkable packaging according to claim 1, **characterised in that** an abutment (5) or an abutment pair is included in at least one of the edge strips (3) in order to bring the sheathing (4) into the correct setting.

4. Shrinkable packaging according to one of the preceding claims, **characterised in that** the sheathing has a hollow and rectangular shape and is formed from four similarly right-angular surfaces, wherein the surfaces can be rotated substantially on a single plane.

5. Shrinkable packaging according to one of the preceding claims, **characterised in that** the sheathing (4) preferably consists of cardboard.

6. Shrinkable packaging according to one of the preceding claims, **characterised in that** the outer surface of the sheathing (4) serves as a support of the identification of the domestic appliance.

7. Shrinkable packaging according to one of the preceding claims, **characterised in that** the packaging is covered at least partly by a transparent shrinkable film.

## Revendications

1. Emballage rétractable destiné en particulier à être utilisé pour l'emballage polyvalent de grands appareils ménagers (2), par exemple des frigos, des cuisinières, des lave-linge, des lave-vaisselle ou similaires, qui présente des parties séparables les unes des autres, comprenant une surface de base ou un fond (1), un couvercle (6) et plusieurs lattes d'arête (3) qui sont placées le long des arêtes du corps de l'appareil ménager (2) en forme de parallélépipède depuis le fond (1) jusqu'au couvercle (2), une enveloppe (4) étant placée sur les lattes d'arête (3) de l'emballage et entourant le corps de l'appareil ménager (2) au moins sur une partie de sa hauteur, **caractérisé en ce que** l'enveloppe (4) est placée à une certaine distance de l'extrémité supérieure et/ou de l'extrémité inférieure des arêtes et est de préférence placée par coulissement.

2. Emballage rétractable selon la revendication 1, **caractérisé en ce que** la hauteur de l'enveloppe (4) est considérablement plus petite que la hauteur du corps de l'appareil ménager (2).

3. Emballage rétractable selon la revendication 2, **caractérisé en ce que** dans au moins l'une des lattes d'arête (3) est incorporée une butée (5) ou une paire de butées pour amener l'enveloppe (4) dans la position correcte.

4. Emballage rétractable selon l'une des revendications précédentes, **caractérisé en ce que** l'enveloppe présente une forme creuse et rectangulaire et est formée de quatre surfaces également rectangulaires, les surfaces pouvant être tournées essentiellement dans un seul plan.

5. Emballage rétractable selon l'une des revendications précédentes, **caractérisé en ce que** l'enveloppe (4) est de préférence réalisée en carton.

6. Emballage rétractable selon l'une des revendications précédentes, **caractérisé en ce que** la surface extérieure de l'enveloppe (4) sert de support pour l'identification de l'appareil ménager.

7. Emballage rétractable selon l'une des revendications précédentes, **caractérisé en ce que** l'emballage est recouvert au moins en partie d'une feuille rétractable transparente.
